# EUROPÄISCHE PATENTSCHRIFT

(11) **EP 4 341 001 B1**
(45) Veröffentlichungstag und Bekanntmachung des Hinweises auf die Patenterteilung: **08.10.2025**
(21) Anmeldenummer: 23754200.6
(22) Anmeldetag: 03.08.2023
(51) Int. Cl.: B04B 1/20

(54) **SCHNECKENNABE, ZENTRIFUGENSCHNECKE UND VOLLMANTELSCHNECKENZENTRIFUGE**
SCREW HUB, CENTRIFUGAL SCREW, AND SOLID BOWL SCREW CENTRIFUGE
MOYEU DE VIS, VIS CENTRIFUGE ET CENTRIFUGEUSE À VIS À BOL PLEIN

(30) Priorität: 03.08.2022 DE 102022119469
(43) Veröffentlichungstag der Anmeldung: 27.03.2024
(73) Patentinhaber: Flottweg SE, 84137 Vilsbiburg (DE)
(72) Erfinder: SCHROFT, Daniel, 84175 Gerzen (DE); BEYWL, Michael, 84155 Bodenkirchen (DE); NETTINGER, Michael, 84028 Landshut (DE); SCHEIDHAMMER, Matthias, 84137 Vilsbiburg (DE); WEBER, Matthias, 84144 Geisenhausen (DE); GELTINGER, Michael, 84175 Schalkham (DE)
(74) Vertreter: Meissner Bolte Partnerschaft mbB
(86) Internationale Anmeldenummer: PCT/EP2023/071593
(87) Internationale Veröffentlichungsnummer: WO 2024/028459

(56) Entgegenhaltungen:
- DE-A1- 102020 129 478

## Beschreibung

Die Erfindung betrifft eine Schneckennabe für eine Zentrifugenschnecke, umfassend mindestens einen monolithisch geformten Nabenabschnitt, insbesondere mindestens zwei miteinander verbundene monolithisch geformte Nabenabschnitte, gemäß Patentanspruch 1. Des Weiteren betrifft die Erfindung eine Zentrifugenschnecke mit einer erfindungsgemäßen Schneckennabe, gemäß Patentanspruch 14. Außerdem betrifft die Erfindung eine Vollmantelschneckenzentrifuge gemäß Patentanspruch 15.

Vollmantelschneckenzentrifugen sind durch eine Trommel mit geschlossenem bzw. vollem Mantel gekennzeichnet. Die Trommel wird mit hoher Drehzahl gedreht, wodurch ein sich in der Trommel befindliches mehrphasiges Gemisch in zumindest eine schwere Phase und eine leichte Phase getrennt werden kann. Die schwere Phase ist in der Regel eine fest Phase, die mittels einer Schnecke, d. h. einer Zentrifugenschnecke, aus der Trommel herausgeführt wird. Dazu ist die Schnecke in der Trommel relativ zu der Trommel drehbar gelagert und weist eine Schneckenwendel auf. Die Schneckenwendel ist direkt oder indirekt an der Schneckennabe befestigt und umgibt diese spiralförmig.

Die Schneckenwendel streicht entlang der Innenseite bzw. inneren Mantelfläche der Trommel und fördert somit das Gut der schweren Phase zu einem axialen Endbereich der Trommel. Am Ende der Trommel wird das Gut der schweren Phase beispielsweise aus einem Austragskonus herausgefördert. Das zu klärende mehrphasige Gemisch befindet sich also zwischen der Innenseite der Trommel und der Schneckennabe.

In bestimmten Vollmantelschneckenzentrifugen wird, insbesondere aus klärtechnischen Gründen, eine große Teichtiefe angestrebt. Zugleich ist die Teichtiefe aber durch den Durchmesser der Schneckennabe und sich dort ergebende Auftriebs- und Ablagerungseffekte des zu klärenden Gemisches bzw. der leichten Phase begrenzt.

Zum anderen ist es das ständige Bestreben, eine Schneckennabe mit ausreichender bzw. erhöhter Steifigkeit auszubilden.

Die Teichtiefe kann dadurch erhöht werden, indem die Schneckennabe besonders mediendurchlässig ausgebildet wird, dies schwächt allerdings unter Umständen die Struktur der Schneckennabe.

Aus DE 10 2020 129478 A1 ist eine Schneckennabe für eine Zentrifugenschnecke bekannt, die mindestens einen monolithisch geformten Nabenabschnitt aufweist. Der Nabenabschnitt weist eine Umfangswandung und zwei Stirnseiten auf, wobei in der Umfangswandung eine Vielzahl von Öffnungen ausgebildet sind.

Der Erfindung liegt daher die Aufgabe zu Grunde, eine Schneckennabe für eine Zentrifugenschnecke bereitzustellen, die durch einen verbesserten konstruktiven Aufbau eine erhöhte Steifigkeit und gleichzeitig verbesserte Strömungseigenschaften aufweist.

Ferner liegt der Erfindung die Aufgabe zu Grunde, einen modularen Aufbau der Schneckennabe zu ermöglichen, so dass die Größe, insbesondere die Längserstreckung der Schneckennabe im Sinne eines Baukastenprinzips ausgebildet werden kann.

Ferner liegt der Erfindung die Aufgabe zu Grunde, eine Schneckennabe und eine Vollmantelschneckenzentrifuge anzugeben.

Erfindungsgemäß wird diese Aufgabe im Hinblick auf die Schneckennabe durch den Gegenstand des Anspruches 1 gelöst. Hinsichtlich der Zentrifugenschnecke wird die vorstehend genannte Aufgabe durch den Gegenstand des Anspruches 14 gelöst. Bezüglich der Vollmantelschneckenzentrifuge wird die vorstehend genannte Aufgabe durch den Gegenstand des Anspruches 15 gelöst. Die Unteransprüche umfassen mindestens zweckmäßige Ausgestaltungen und Weiterbildungen.

Konkret wird die Aufgabe durch eine Schneckennabe für eine Zentrifugenschnecke gelöst, die mindestens einen monolithisch geformten Nabenabschnitt, insbesondere mindestens zwei miteinander verbundene monolithisch geformte Nabenabschnitte umfasst. Die Schneckennabe erstreckt sich entlang einer Längsachse. Diese Längsachse bildet auch die Längsachse der Zentrifugenschnecke bzw. Vollmantelschneckenzentrifuge.

Der mindestens eine Nabenabschnitt weist eine Umfangswandung und zwei Stirnseiten auf. In der Umfangswandung ist eine Vielzahl von Öffnungen ausgebildet, wobei der Nabenabschnitt, insbesondere der mindestens eine Nabenabschnitt, mindestens eine Querscheibe aufweist.

Die erfindungsgemäße Schneckennabe vereint aufgrund des neuartigen Aufbaus mindestens eines, vorzugsweise mindestens zwei miteinander verbundener, Nabenabschnitt(e) mehrere Vorteile. Aufgrund der monolithischen Ausbildung weist der Nabenabschnitt eine besonders hohe Steifigkeit auf. Zugleich kann aufgrund der Vielzahl von Öffnungen eine große Teichtiefe erzielt werden. Da mindestens eine Querscheibe Teil des monolithisch geformten Nabenabschnitts ist, vereinfacht dies die Herstellung des Nabenabschnitts, da die Querscheibe nicht in einem separaten Prozess mit der Nabe verbunden werden muss, sondern bereits Teil der Schneckennabe ist.

Als ein monolithisch geformter Nabenabschnitt ist insbesondere ein einstückig und fugenlos ausgebildeter Nabenabschnitt zu verstehen.

Die Längsrichtung einer Schneckennabe wird im Wesentlichen durch die Orientierung der Längsachse einer Schneckennabe definiert. Die Längsachse einer Schneckennabe ist die Achse, um die sich die Schneckennabe bei Verwendung dreht.

Die Längsrichtung ist vorzugsweise als die Richtung des Transportes des Feststoffaustrages definiert.

In Längsrichtung der Zentrifugenschnecke kann diese mindestens zwei unterschiedliche Abschnitte aufweisen. Ein erster Abschnitt ist dabei der zylindrische Längsabschnitt. Ein weiterer in Längsrichtung folgender Abschnitt ist ein feststoffaustragsseitiger Abschnitt. Dieser feststoffaustragsseitige Abschnitt kann beispielsweise konusförmig oder doppelkonusförmig oder im Vergleich zum zylindrischen Längsabschnitt mit geringerem Durchmesser rohrförmig ausgebildet sein.

Bei dem mit Hilfe der Zentrifugenschnecke zu bearbeitenden oder zu trennenden Medium kann es sich um ein mehrphasiges Medium handeln. Bei dem Medium kann es sich beispielsweise um ein 2-Phasengemisch oder um ein 3-Phasengemisch handeln. Es ist auch möglich, die erfindungsgemäße Schneckennabe für eine Zentrifugenschnecke zum Trennen eines 3-Phasengemisches zu verwenden, wobei eine feste Phase und zwei flüssige Phasen vorliegen.

Bei dem monolithisch geformten Nabenabschnitt handelt es sich vorzugsweise um einen von mehreren Nabenabschnitten einer Schneckennabe. Mit anderen Worten ist die Schneckennabe vorzugsweise aus mehreren, d. h. aus mindestens zwei miteinander verbundenen Nabenabschnitten gebildet. In einer besonders bevorzugten Ausführungsform der Erfindung ist die Schneckennabe durch mindestens zwei monolithisch geformte Nabenabschnitte gebildet, wobei beide monolithisch geformten Nabenabschnitte die erfindungsgemäßen Merkmale aufweisen, d. h., dass beide Nabenabschnitte vorzugsweise eine Umfangswandung und mindestens zwei Stirnseiten aufweisen und in der Umfangswandung eines Vielzahl von Öffnungen ausgebildet ist und weiterhin jeder Nabenabschnitt mindestens eine Querscheibe aufweist.

Dabei ist es möglich, dass die mindestens zwei monolithisch geformten Nabenabschnitte hinsichtlich ihrer erfindungsgemäßen Merkmale unterschiedlich ausgebildet sind. D.h. dass die mindestens zwei monolithisch geformten Nabenabschnitte zwar jeweils eine Querscheibe aufweisen, diese jedoch an unterschiedlichen Positionen in Relation zur Längserstreckung des jeweiligen Nabenabschnitts angeordnet sind. Außerdem können sich die mindestens zwei monolithisch geformten Nabenabschnitte hinsichtlich ihrer Öffnungen (z.B. Anordnung, Anzahl, Form) voneinander unterscheiden.

Mit anderen Worten ist es möglich, dass eine Schneckennabe aus mehreren gleichartig gebildeten Nabenabschnitten zusammengesetzt bzw. hergestellt wird. Hierzu werden die gleichartigen monolithisch geformten Nabenabschnitte miteinander verbunden.

Die Nabenabschnitte können insbesondere stoffschlüssig und/oder kraftschlüssig miteinander verbunden sein. Hinsichtlich einer stoffschlüssigen Verbindung eignet sich in besonderer Art und Weise eine Schweißverbindung. Dies ermöglicht zum einen eine stabile Verbindung der Nabenabschnitte. Zum anderen handelt es sich um eine vergleichsweise einfache Methode zur Verbindung der Nabenabschnitte, wobei ein entsprechender Schweißvorgang auch automatisiert ausgeführt werden kann.

Bei der kraftschlüssigen Verbindung der Nabenabschnitte, insbesondere bei einer Schraubverbindung, kann ein Nabenabschnitt bspw. aufgrund von Verschleiß einfach und schnell gelöst und somit ausgetauscht werden. Ferner wird durch eine derartige Verbindung der Nabenabschnitte ein einfach zu realisierender modularer Aufbau der Schneckennabe ermöglicht, sodass die Schneckennabe in unterschiedlichen Baugrößen bzw. Baulängen einfach herstellbar ist.

In einer besonders bevorzugten Ausführungsform der Erfindung ist die Vielzahl von Öffnungen in der Umfangswandung als Teil der monolithischen Form des Nabenabschnitts ausgebildet. Das heißt, dass es sich bei den Öffnungen nicht um nachträglich in eine Umfangswandung eingebrachte Öffnungen handelt, sondern dass die monolithische Form des Nabenabschnitts bereits diese Öffnungen aufweist. Mit anderen Worten ist der monolithisch geformte Nabenabschnitt derart ausgebildet, dass aufgrund des Herstellungsprozesses der monolithisch geformte Nabenabschnitt bereits seine endgültige Form aufweist. Es sind somit keine weiteren formbildenden Nachbearbeitungsschritte, wie z. B. Ausfräsvorgänge notwendig.

Die Öffnungen der Umfangswandung können unterschiedliche Formen bzw. Geometrien aufweisen. Es ist beispielsweise möglich, dass die Öffnungen im Wesentlichen eine Dreiecksform und/oder Vierecksform aufweisen. Insbesondere ist es möglich, dass die Öffnungen eines Nabenabschnitts sowohl hinsichtlich der Größe und der Form variieren, d.h. unterschiedlich ausgebildet sind. Dies ermöglicht die Bildung einer Umfangswandung mit optimaler Verteilung der Öffnungen, insbesondere im Hinblick auf das zur Verfügungstellen eines stegartigen, insbesondere spiralförmig verlaufenden, Wandungsabschnitts, der zur Befestigung einer Schneckenwendel dient.

Die Öffnungen der Umfangswandung können durch strebenartige und/oder stegartige Elemente begrenzt sein. Mit anderen Worten kann die Geometrie oder die Form der Öffnungen mit Hilfe von strebenartigen und/oder stegartigen Elementen gebildet sein.

Zumindest abschnittsweise kann es sich bei den stegartigen Elementen um den stegartigen Wandungsabschnitt oder einen Teilabschnitt des stegartigen Wandungsabschnitts handeln, der zur Befestigung einer Schneckenwendel dient. Vorzugsweise ist jeweils eine Öffnung aus mindestens einem Teilabschnitt eines stegartigen Wandungsabschnitts und mindestens zwei Streben gebildet, wobei die Streben vorzugsweise als derartige Wandungsabschnitte definiert sind, die lediglich der Begrenzung der Öffnung dienen und keine zusätzlichen Wandungsabschnitt zur Befestigung einer Schneckenwendel bilden oder aufweisen.

Des Weiteren ist es möglich, dass eine Öffnung aus zwei Teilabschnitten eines oder mehrerer stegartiger Wandungsabschnitts/Wandungsabschnitte und mindestens zwei Streben gebildet ist.

In einer bevorzugten Ausführungsform der Erfindung weisen die Öffnungen eine Dreiecksform auf, wobei jeweils zwei dreieckförmige Öffnungen derart zueinander angeordnet sind, dass die zwei Öffnungen eine Rautenform bilden. In einer besonders bevorzugten Ausführungsform der Erfindung weist der Nabenabschnitt mehrere Öffnungen mit einer Dreieckform auf, wobei jeweils zwei derartige Öffnungen zusammen eine Rautenform bilden. Die Rauten sind wiederum im Nabenabschnitt versetzt zueinander angeordnet. In einer besonderes bevorzugten Ausführungsform der Erfindung verläuft ein stegartiger Wandungsabschnitt (der zur Befestigung einer Schneckenwendel dient) in diesem Fall durch die Knotenpunkte der Streben. Eine derartige Ausbildung des Nabenabschnitts ermöglicht eine besonders stabile und gleichzeitig leichte Konstruktion des Nabenabschnitts.

Die Länge des monolithisch geformten Nabenabschnittes beträgt vorzugsweise das 0,5- bis 3-fache, insbesondere das 1- bis 2,5-fache, insbesondere das 1- bis 2-fache, des Durchmessers des Nabenabschnitts. Mit Hilfe derartiger Längen/ Durchmesserverhältnissen kann ein monolithisch geformter Nabenabschnitt zur Verfügung gestellt werden, mit dessen Hilfe es ermöglicht wird, dass eine Schneckennabe aus mehreren, vorzugsweise gleichartig oder gleichen, monolithisch geformten Nabenabschnitten gebildet werden kann.

In einer möglichen Ausführungsform der Erfindung ist die mindestens eine Querscheibe an einer Stirnseite des Nabenabschnitts ausgebildet. Bei der Stirnseite des Nabenabschnittes handelt es sich um eine der beiden Endseiten des Nabenabschnittes, die die Umfangswandung in Längsrichtung des Nabenabschnittes abschließen.

Die Ausbildung an einer Querscheibe an lediglich einer Stirnseite des Nabenabschnittes hat den Vorteil, dass Material hinsichtlich des Ausbildens von Querscheiben eingespart werden kann. Durch Verbinden mehrerer Nabenabschnitte kann jeweils eine Querscheibe zwischen zwei zu verbindenden Nabenabschnitten ausgebildet sein.

In einer weiteren Ausführungsform der Erfindung ist es möglich, dass an beiden Stirnseiten des Nabenabschnitts jeweils eine Querscheibe ausgebildet ist. Dies hat wiederum den Vorteil, dass die derart gebildeten Nabenabschnitte an jeder Position der zu bildenden Schneckennabe ausgebildet sein kann. Das heißt, dass der derart monolithisch geformte Nabenabschnitt auch das Endteil eines zylindrischen Längsabschnittes einer Schneckennabe bilden kann. Dies betrifft sowohl ein austragsseitiges Endteil eines zylindrischen Längsabschnittes einer Schneckennabe als auch ein eintragsseitiges Endteil eines zylindrischen Längsabschnittes einer Schneckennabe.

Bei einer Ausbildung eines Nabenabschnittes mit zwei Querscheiben ist es möglich, die jeweiligen Querscheiben mit einer relativ dünnen Materialstärke auszubilden, da bei einem Verbinden zweier derartiger monolithisch geformter Nabenabschnitte aufgrund eines vorzugsweisen Aneinanderliegens von mindestens zwei Querscheiben eine gemeinsame Querscheibe mit entsprechend größerer Materialstärke gebildet werden kann.

In einer weiteren Ausführungsform der Erfindung kann die mindestens eine Querscheibe mindestens eines monolithisch geformten Nabenabschnittes in Längsrichtung des Nabenabschnitts an einer Position ausgebildet sein, die im Wesentlichen der Längenhalbierenden der Länge des Nabenabschnittes entspricht. Als eine Position, die im Wesentlichen der Längenhalbierenden der Länge des Nabenabschnittes entspricht, ist insbesondere eine derartige Position zu verstehen, die hinsichtlich der Länge des Nabenabschnittes mittig ausgebildet ist. Dies muss, bereits aus fertigungstechnischen Gründen, nicht 100%ig exakt der Längenhalbierenden der Länge entsprechen. Geringfügige Abweichungen, insbesondere Abweichungen von ± 10 %, insbesondere von ± 5 %, sind hier möglich.

Bei Ausbildung mehrerer derartiger Nabenabschnitte, die mindestens eine Querscheibe an einer Position, die im Wesentlichen der Längenhalbierenden der Länge des Nabenabschnittes, insbesondere der Längenhalbierenden der Länge des Nabenabschnittes, entspricht, ist es möglich, dass die Stirnseiten des Nabenabschnittes nicht zwangsläufig in einer Ebene, die senkrecht zur Längsachse des Nabenabschnittes ausgebildet ist, ausgebildet sein muss. Vielmehr ist es möglich, dass die Stirnseiten schräg oder spiralförmig oder im Vergleich zu einem benachbart angeordneten Nabenabschnitt überlappend ausgebildet sein können. Bei einer derartigen Ausführungsform der Erfindung können zwei zu verbindende monolithisch geformte Nabenabschnitte auch mittels eines Verbindungsabschnittes, beispielsweise Schweißnaht, miteinander verbunden werden, der nicht einer Rundnaht entspricht.

Die Form eines derartigen Nabenabschnittes mit beispielsweise schrägen Enden entspricht der Form eines schräg abgeschnittenen Kreiszylinders. Die Schräge kann dabei an beiden Endseiten bzw. Stirnseiten des Nabenabschnittes ausgebildet sein. Auch das Ausbilden an lediglich einer Seite ist möglich, sofern beispielsweise der diesbezügliche Nabenabschnitt als endseitiger Abschnitt des zylindrischen Längsabschnittes der Schneckennabe ausgebildet oder positioniert ist.

Es ist möglich, dass mehrere eine Schneckennabe bildende monolithisch geformte Nabenabschnitte mit überlappenden und/oder schrägen und/oder spiralförmigen Stirnseiten derart komplementär zueinander angeordnet und ausgebildet sind, dass diese ineinandergreifend ausgebildet sind, so dass eine hinsichtlich der Steifigkeit besonders vorteilhafte Verbindung von benachbart bzw. nebeneinander angeordneten Nabenabschnitten realisiert werden kann.

Es ist möglich, dass eine Schneckennabe aus mehreren hinsichtlich der Querscheibenanordnung unterschiedlich ausgebildeten Nabenabschnitten gebildet ist. So ist es beispielsweise denkbar, dass die hinsichtlich des zylindrischen Längsabschnittes mittig ausgebildeten Nabenabschnitte jeweils mit zwei Querscheiben ausgebildet sind, die jeweils an einer Stirnseite jedes einzelnen Nabenabschnittes ausgebildet sind. Endseitig angeordnete Nabenabschnitte können hingegen beispielsweise mit lediglich einer Querscheibe ausgebildet sein. Hierbei ist es möglich, dass die Querscheibe lediglich an einer Stirnseite des Nabenausschnittes ausgebildet ist oder beispielsweise an einer Position ausgebildet ist, die im Wesentlichen der Längenhalbierenden der Länge des Nabenabschnittes entspricht.

Als ein monolithisch geformter Nabenabschnitt ist im Rahmen der vorliegenden Anmeldung insbesondere kein derartiger Nabenabschnitt zu verstehen, der im Wesentlichen aus einem Rohr besteht, in das nachträglich in die Umfangswandung eine Vielzahl von Öffnungen eingebracht wird. Vielmehr soll der Begriff der monolithischen Formung einen derartigen Nabenabschnitt betreffen, wonach aufgrund eines entsprechend gewählten Herstellungsprozesses die Form des Nabenabschnitts inklusive die Ausbildung der Öffnungen sowie das Ausbilden mindestens einer Querscheibe aufgrund eines einzigen Herstellungsprozesses bzw. Herstellungsschrittes gebildet wird.

Die mindestens eine Querscheibe ist vorzugsweise ringförmig ausgebildet. Das Ausbilden einer Ringform ermöglicht es, dass beispielsweise ein Einlaufrohr der Vollmantelschneckenzentrifuge durch eine derartige Querscheibe geführt werden kann. Des Weiteren kann eine Ringform bewirken, dass durch eine mittig gebildete Öffnung der Querscheibe Flüssigkeit hindurchfließen kann. Vorzugsweise weist die ringförmige Querscheibe eine Kreisringbreite auf, die höchstens dem halben Radius des Außenkreises der Querscheibe entspricht.

In einer weiteren Ausführungsform der Erfindung ist es möglich, dass die Querscheibe mindestens eine im Mittelpunkt der Querscheibe ausgebildete Öffnung aufweist. Diese Öffnung kann beispielsweise kreisförmig ausgebildet sein. Außerdem ist es möglich, dass die Öffnung elliptisch oder blumenförmig ausgebildet ist. Vorzugsweise weist die Öffnung der Querscheibe eine derartige Form auf, dass ein Einlaufrohr einer Vollmantelschneckenzentrifuge durch die Öffnung hindurchgeführt werden kann.

In einer weiteren Ausführungsform der Erfindung ist es möglich, dass die Querscheibe mindestens eines Nabenabschnittes mehrere außenumfänglich ausgebildete Öffnungen aufweist. Die Öffnungen sind in diesem Fall also derart ausgebildet, dass die vorzugsweise kreisförmige Außenumfangskante von mehreren Öffnungen durchbrochen ist. Vorzugsweise sind die Öffnungen in Umfangsrichtung der Querscheibe gleichmäßig verteilt. Dies ermöglicht beispielsweise den Durchlass von Flüssigkeit. Auch das Einführen weiterer Verstrebungen oder Verstärkungsstäben ist in diesem Fall denkbar.

In einer weiteren Ausführungsform der Erfindung kann die mindestens eine Querscheibe mehrere in Umfangsrichtung verteilt angeordnete Öffnungen aufweisen. Vorzugsweise sind die Öffnungen in Umfangsrichtung der Querscheibe gleichmäßig verteilt. Mit anderen Worten kann beispielsweise die Ringform einer Querscheibe mehrere gleichmäßig verteilt angeordnete Öffnungen aufweisen. Derartige Öffnungen ermöglichen den Durchlass von Flüssigkeiten. Die in Umfangsrichtung verteilt angeordneten Öffnungen können beispielsweise kreisförmig oder viereckig oder dreieckig ausgebildet sein. Die tatsächliche Form der Öffnungen kann in Abhängigkeit der zu erzielenden Durchflüsse gewählt sein. Es ist möglich, dass die mindestens eine Querscheibe mehrere der vorgenannten Merkmale und/oder Ausführungen aufweist.

Die Querscheibe kann aufgrund eines speziell gewählten Herstellungsprozesses in ihrem monolithischen Aufbau eine variable Dicke aufweisen. Daher ist es möglich, einzelne Abschnitte der Querscheibe mit höherer Materialstärke bzw. größerer Dicke auszubilden, so dass die Querscheibe an diesen Stellen Verstärkungsabschnitte bildet. Insbesondere können derartige Stellen mit höherer Dicke der Querscheibe als eine Art Verstärkungsstrebe ausgebildet sein. Die Dicke der Querscheibe kann beispielsweise von radial außen nach radial innen abnehmen. Des Weiteren ist es möglich, dass die Abschnitte der Querscheibe, die einen im Vergleich zu restlichen Abschnitten der Querscheibe erhöhte Dicke bzw. Materialstärke aufweisen, strahlenartig von einem (gedachten) Mittelpunkt der Querscheibe nach radial außen angeordnet sind.

Die in der Umfangswandung ausgebildeten Öffnungen können in Umfangsrichtung derart spiralartig angeordnet sein, dass, vorzugsweise zwischen in Längsrichtung benachbarten Öffnungen, mindestens ein stegartiger Wandungsabschnitt ausgebildet ist, der in Umfangsrichtung spiralartig verläuft und über die gesamte Länge des Nabenabschnitts hinweg mindestens eine 120°-Drehung, insbesondere eine 180°-Drehung oder eine 360°-Drehung, bildet. Der mindestens eine stegartige Wandungsabschnitt, der in Umfangsrichtung spiralartig verläuft, dient insbesondere als Befestigungsfläche für eine an der Schneckennabe zu befestigende Schneckenwendel. Das Ausbilden eines stegartigen Wandungsabschnittes, der in Umfangsrichtung spiralartig verläuft, hat den Vorteil, dass die Schneckenwendel in einem automatisierten Prozess, insbesondere in einem automatisierten Schweißprozess, mit der Schneckennabe einfach verbunden werden kann.

Aufgrund der bevorzugten Ausführung eines derart spiralartig verlaufenden Wandungsabschnittes, der mindestens eine 120°-Drehung, insbesondere eine 180°-Drehung oder eine 360°-Drehung, bildet, können mehrere monolithisch geformte Nabenabschnitte in einfacher Art und Weise miteinander kombiniert und miteinander verbunden werden, so dass eine Schneckenwendel vorzugsweise mit konstanter Steigung um die aus mehreren Nabenabschnitten gebildete Schneckennabe windet.

Die spiralartige Anordnung der Öffnungen in der Umfangswandung ist vorzugsweise derart zu verstehen, dass die Öffnungen als Ganzes eine Spiralform bilden. Dies ist beispielsweise durch unterschiedliche Öffnungsgeometrien und/oder Öffnungsgrößen und/oder einer in Längsrichtung und/oder Umfangsrichtung des Nabenabschnitts zueinander versetzten Anordnung der Öffnungen möglich.

Die spiralartige Anordnung der Öffnungen ist vorzugsweise derart ausgebildet, dass die Öffnungen und/oder die, die Öffnungen begrenzenden Streben bzw. strebenartige Elemente derart positioniert sind, dass bei einem Verbinden von mindestens zwei Nabenabschnitten auch die Öffnungs- bzw. Strebenstruktur fortlaufend ausgebildet ist.

Besonders bevorzugt verläuft bei einem Verbinden mehrerer Nabenabschnitte sowohl der stegartige Wandungsabschnitt als auch die Öffnungs- bzw. Strebenstruktur fortlaufend bzw. mit gleicher Steigung. Eine derart gebildete Schneckennabe erzielt eine besonders gute Klärwirkung.

In einer weiteren Ausführungsform der Erfindung weist der monolithisch geformte Nabenabschnitt mehrere, die Öffnungen der Umfangswandung begrenzende Stege auf, wobei sich die Stege, insbesondere die Stege und der mindestens eine stegartige Wandungsabschnitt, jeweils in Längsrichtung und quer zur Längsrichtung der Schneckennabe erstrecken. Mit Hilfe einer derartigen Steganordnung kann in konstruktiv einfacher Art und Weise eine spiralartige Anordnung der Öffnungen in Umfangsrichtung ermöglicht werden.

In einer weiteren Ausführungsform der Erfindung ist in der Umfangswandung eine derartige Anzahl von Öffnungen ausgebildet und/oder weisen die Öffnungen der Umfangswandung einen derartigen Öffnungsquerschnitt auf, dass die Umfangswandung als offene Wandungsstruktur ausgebildet ist.

Als eine offene Wandungsstruktur ist insbesondere eine derartige Wandungsstruktur zu verstehen, die im betreffenden Nabenabschnitt eine hohe Anzahl von Öffnungen und/oder eine insgesamt hohe Öffnungsfläche aufweist. Als Öffnungsfläche ist insbesondere die Summe aller Einzelöffnungsflächen von einzelnen Öffnungen im betreffenden Nabenabschnitt zu verstehen. Mit anderen Worten muss es sich bei der Öffnungsfläche nicht um eine zusammenhängende einzelne Öffnungsfläche handeln.

Vorzugsweise ist der Wert der Öffnungsfläche größer als der Wert der geschlossenen Fläche. Als geschlossene Fläche ist der Anteil der Wandungsstruktur zu verstehen, der geschlossen ist und keinen Materialdurchlass vom Schneckennabeninneren nach außen (oder umgekehrt) ermöglicht. Weiter vorzugsweise ist als geschlossene Fläche insbesondere die Summe aller einzelnen geschlossenen Flächen in der Umfangswandung des Nabenabschnittes zu verstehen.

Weiterhin und/oder zusätzlich ist als eine offene Wandungsstruktur eine derartige Wandungsstruktur des Nabenabschnittes zu verstehen, die in Umfangsrichtung einen hohen Anteil an Öffnungen aufweist. Vorzugsweise ist der Anteil an Öffnungen höher als der Anteil an geschlossenen Flächen. Vorzugsweise beträgt der Anteil an Öffnungen in Umfangsrichtung der Schneckennabe mindestens 50 %, weiter vorzugsweise mindestens 60 %, besonders bevorzugt mindestens 65 %, weiterhin besonders bevorzugt mindestens 80 % an der gesamten Wandungsstruktur in Umfangsrichtung.

Besonders bevorzugt ist der beschriebene Anteil an Öffnungen in Umfangsrichtung über die gesamte Längserstreckung der offenen Wandungsstruktur hinweg ausgebildet. Als Längserstreckung ist im Sinne der Erfindung eine Erstreckung eines Bauteils, eines Abschnitts usw. zu verstehen, die im Wesentlichen in Richtung, vorzugsweise parallel, zur Längsachse der Schneckennabe und/oder der Zentrifugenschnecke verläuft.

In einer besonders bevorzugten Ausführungsform der Erfindung ist der zylindrische Längsabschnitt der Schneckennabe vollständig mit einer offenen Wandungsstruktur gemäß vorherigen Definitionen ausgebildet.

Das Ausbilden einer offenen Wandungsstruktur trägt zur Bildung einer großen Teichtiefe in einer Vollmantelschneckenzentrifuge bei.

In einer besonders bevorzugten Ausführungsform der Erfindung ist der mindestens eine monolithisch geformte Nabenabschnitt als Gusskörper ausgebildet. Mit anderen Worten wird der monolithisch geformte Nabenabschnitt mittels eines Gussverfahrens hergestellt. Hierbei können standardmäßige Gusswerkstoffe verwendet werden. Mit Hilfe eines Gussverfahrens können generell äußerst komplizierte Konstruktionen hinsichtlich eines Nabenabschnitts hergestellt werden. Im Vergleich zu Herstellungsverfahren, die auf einem nachträglichen Ausfräsen von Öffnungen beruhen oder mittels Zusammenschweißen mehrerer Stabelemente bzw. Bauteile beruhen, ist die Fertigung eines Nabenabschnittes in einem Gussverfahren einfacher und kostengünstiger.

Bei Anwendung eines Gussverfahrens wird der mindestens eine Nabenabschnitt vorzugsweise aus einem Chrom-Nickel-Stahl und/oder einem Duplex-Stahl und/oder einem Nickel-Basis-Stahl gebildet.

In einer besonders bevorzugten Ausführungsform der Erfindung kann der mindestens eine monolithisch geformte Nabenabschnitt durch ein Wachsausschmelzverfahren hergestellt werden.

Im Rahmen eines Gussverfahrens, insbesondere eines Wachsausschmelzverfahrens, ist es möglich, einzelne Teilabschnitte des mindestens einen monolithisch geformten Nabenabschnitts in unterschiedlichen Guss-Gütestufen herzustellen. So können die zu erzielenden Guss-Gütestufen einzelner Teilabschnitte in Abhängigkeit der späteren Bauteilbeanspruchung und/oder wirkenden Materialspannungen gewählt sein.

Außerdem ist es möglich, einzelne Teilabschnitte des mindestens einen monolithisch geformten Nabenabschnitts im Rahmen eines Gussverfahrens, insbesondere eines Wachsausschmelzverfahrens, mit unterschiedlichen Wandungsstärken herzustellen bzw. auszubilden. Mit anderen Worten können einzelne Teilabschnitte des mindestens einen monolithisch geformten Nabenabschnitts unterschiedliche Wandungsstärken aufweisen. Die Wandungsstärken können in Abhängigkeit der späteren Bauteilbeanspruchung und/oder wirkenden Materialspannungen gewählt sein.

Es ist möglich, mit Hilfe einer Gussform eine Vielzahl von Nabenabschnitten zu bilden.

In einer weiteren Ausführungsform der Erfindung kann der mindestens eine monolithisch geformte Nabenabschnitt mittels 3D-Druckverfahren hergestellt werden. Bei der Herstellung mittels 3D-Druckverfahren wird ebenfalls die Konstruktion von komplizierten Formen bzw. Aufbauten eines Nabenabschnittes ermöglicht. Aufgrund eines 3D-Druckverfahrens können alle Abschnitte und Teilbereiche des Nabenabschnittes mittels eines einzigen Herstellungsschrittes hergestellt werden, ohne dass Nacharbeiten, wie beispielsweise das nachträgliche Einbringen von Öffnungen mittels eines Fräsvorganges notwendig sind.

Bei Anwendung eines 3D-Druckvefahrens wird der mindestens eine Nabenabschnitt vorzugsweise aus einem Chrom-Nickel-Stahl und/oder einem Duplex-Stahl und/oder einem Nickel-Basis-Stahl gebildet.

Ein 3D-Druckverfahren kann beispielsweise durch einen formgebenden additiven Materialauftrag erfolgen. Der formgebende additive Materialauftrag kann beispielsweise mittels einer Schutzgas-Schweißeinrichtung erfolgen, wobei die Schutzgas-Schweißeinrichtung vorzugsweise mit einem Schweißgas betrieben wird und dieses Schweißgas aus einer der Untergruppen der Hauptgruppen I, M1, M2 oder N der Norm DIN EN ISO 14175 ausgewählt wird.

Es wird vorzugsweise ein Schweißen mit aktivem, reaktionsfähigen Schweißgas oder mit inertem Schweißgas durchgeführt. Ein derartiges Schweißverfahren kann auch als MAG- bzw. MIG-Schweißen bzw. als Schweißen mit Aktivgas oder Inertgas bezeichnet werden. Derartige Schweißverfahren werden zusammengefasst als Metallschutzgasschweißverfahren (MSG) bezeichnet.

Die Hauptgruppe I umfasst Schweißgase mit 100 Volumen-Prozent nominell Argon (Untergruppe 1), 100 Volumen-Prozent nominell Helium (Untergruppe 2) und 0,5 bis 95 Volumen-Prozent nominell Helium sowie Rest Argon (Untergruppe 3). Diese Schweißgase sind vollständig inert.

Die Hauptgruppe M1, Untergruppe 1 umfasst Schweißgase mit 0,5 bis 5,0 Volumen-Prozent nominell Kohlendioxid, 0,5 bis 5,0 Volumen-Prozent nominell Wasserstoff sowie Rest Argon oder Helium. Diese Schweißgase sind gering oxidierend und nur gering reduzierend. Die Hauptgruppe M1, Untergruppe 2 umfasst Schweißgase mit 0,5 bis 5,0 Volumen-Prozent nominell Kohlendioxid sowie Rest Argon oder Helium. Diese Schweißgase sind gering oxidierend. Die Hauptgruppe M1, Untergruppe 3 umfasst Schweißgase mit 0,5 bis 3,0 Volumen-Prozent nominell Sauerstoff sowie Rest Argon oder Helium. Diese Schweißgase sind ebenfalls gering oxidierend. Die Hauptgruppe M1, Untergruppe 4 umfasst Schweißgase mit 0,5 bis 5,0 Volumen-Prozent nominell Kohlendioxid, 0,5 bis 3,0 Volumen-Prozent nominell Sauerstoff sowie Rest Argon oder Helium. Diese Schweißgase sind wiederum gering oxidierend.

Die Hauptgruppe M2, Untergruppe 0 umfasst Schweißgase mit 5,0 bis 15,0 Volumen-Prozent nominell Kohlendioxid sowie Rest Argon oder Helium. Diese Schweißgase sind wenig oxidierend. Die Hauptgruppe M2, Untergruppe 1 umfasst Schweißgase mit 15,0 bis 25,0 Volumen-Prozent nominell Kohlendioxid sowie Rest Argon oder Helium. Diese Schweißgase sind ebenfalls wenig oxidierend. Die Hauptgruppe M2, Untergruppe 2 umfasst Schweißgase mit 3,0 bis 10,0 Volumen-Prozent nominell Sauerstoff sowie Rest Argon oder Helium. Diese Schweißgase sind ebenfalls noch wenig oxidierend. Die Hauptgruppe M2, Untergruppe 3 umfasst Schweißgase mit 0,5 bis 5,0 Volumen-Prozent nominell Kohlendioxid, 3,0 bis 10,0 Volumen-Prozent nominell Sauerstoff sowie Rest Argon oder Helium. Die Hauptgruppe M2, Untergruppe 4 umfasst Schweißgase mit 5,0 bis 15,0 Volumen-Prozent nominell Kohlendioxid, 0,5 bis 3,0 Volumen-Prozent nominell Sauerstoff sowie Rest Argon oder Helium. Die Hauptgruppe M2, Untergruppe 5 umfasst Schweißgase mit 5,0 bis 15,0 Volumen-Prozent nominell Kohlendioxid, 3,0 bis 10,0 Volumen-Prozent nominell Sauerstoff sowie Rest Argon oder Helium. Die Hauptgruppe M2, Untergruppe 6 umfasst Schweißgase mit 15,0 bis 25,0 Volumen-Prozent nominell Kohlendioxid, 0,5 bis 3,0 Volumen-Prozent nominell Sauerstoff sowie Rest Argon oder Helium. Die Hauptgruppe M2, Untergruppe 7 umfasst Schweißgase mit 15,0 bis 25,0 Volumen-Prozent nominell Kohlendioxid, 3,0 bis 10,0 Volumen-Prozent nominell Sauerstoff sowie Rest Argon oder Helium. Auch diese Schweißgase sind noch vergleichsweise wenig oxidierend.

Die Hauptgruppe N, Untergruppe 1 umfasst Schweißgase mit 100 Volumen-Prozent nominell Stickstoff. Die Hauptgruppe N, Untergruppe 2 umfasst Schweißgase mit 0,5 bis 5,0 Volumen-Prozent nominell Stickstoff sowie Rest Argon oder Helium. Die Hauptgruppe N, Untergruppe 3 umfasst Schweißgase mit 5,0 bis 50,0 Volumen-Prozent nominell Stickstoff sowie Rest Argon oder Helium. Die Hauptgruppe N, Untergruppe 4 umfasst Schweißgase mit 0,5 bis 1,0 Volumen-Prozent nominell Wasserstoff, 0,5 bis 5,0 Volumen-Prozent nominell Stickstoff sowie Rest Argon oder Helium. Die Hauptgruppe N, Untergruppe 5 umfasst Schweißgase mit 0,5 bis 50,0 Volumen-Prozent nominell Wasserstoff sowie Rest Stickstoff. Diese Schweißgase sind sämtlich reaktionsträge. Sie sind mit hohem Argon- oder Helium-Gehalt inert und sie sind selbst mit steigendem Wasserstoff-Gehalt nur wenig reduzierend.

Zusammenfassend werden vorzugsweise also gezielt Schweißgase gewählt, die inert sind, wenig oxidierend und/oder wenig reduzierend. Mit einem solchen Verfahren kann bei dem formgebenden Aufbauschweißen bzw. dem formgebenden additiven Materialauftrag mit einer oxidationsarmen Schweißraupe und weitgehend ohne Schlacke gearbeitet werden. Dies ist insbesondere für das Übereinanderlegen von Schweißraupen von besonderem Vorteil. Darüber hinaus kann mit einem besonders schnellen Schweißtempo gearbeitet werden. Dies ermöglicht zunächst besonders kurze Herstellungszeiten. Der eigentliche Vorteil von schnellem Schweißtempo liegt aber darin, dass der mindestens eine monolithisch geformte Nabenabschnitt beim Schweißen nur wenig punktuell erhitzt wird und sich damit nur wenig Verzug bzw. Verformung ergibt.

Ein großer Vorteil der beschrieben Vorgehensweise liegt darin, dass sich bei einem solchen Aufbauschweißen eine besonders hohe Verschleißfestigkeit der dabei hergestellten Oberfläche ergibt.

So kann nach diesem Ausführungsbeispiel beispielsweise auf eine nachträgliche Vergütung, insbesondere auf ein Aufbringen von Verschleißschichten, verzichtet werden.

Beispielsweise weist das Schweißgas einen Anteil an Kohlendioxid von weniger als zwanzig Volumen-Prozent nominell auf. Ein derart geringer Kohlendioxidgehalt ermöglicht es insbesondere, dass Baustähle mittels Impulsschweißen verarbeitet werden können. Zugleich ist ein vergleichsweise hoher Abbrand des Schweißdrahtes möglich. Damit ergeben sich ein hoher Masseaufbau während des Schweißens und eine besonders schnelle Arbeitsweise. Vorzugsweise wird als Schweißgas ferner Schweißgas verwendet, das einen Anteil an Sauerstoff von weniger als drei Volumen-Prozent nominell aufweist. Solche Schweißgase sind besonders wenig oxidierend. Schweißgase, die einen hohen Anteil an Argon aufweisen, sind ferner besonders preiswert.

In einer Ausführungsform der Erfindung wird eine Schutzgas-Schweißeinrichtung mit einem Impulslichtbogen betrieben. Ein solcher Impulslichtbogen lässt eine präzise Steuerung der Abschmelzung des Schweißdrahts an der Schutzgas-Schweißeinrichtung zu. Darüber hinaus kann der Wärmeeintrag in den mindestens einen monolithisch geformten Nabenabschnitt gezielt besonders gering gehalten werden. Somit können temperaturbedingte Verformungen gering gehalten werden. Der elektrische Schweißstrom der derartigen Impulslichtbogen-Schweißeinrichtung weist beispielsweise einen Grundstrom kleiner 200 Ampere und einen Impulsstrom größer 200 Ampere auf. Solche Schweißströme sind vorteilhaft bei besonders präzisem Materialaufbau mit vergleichsweise kleiner Wärmeeinbringung. Als Schweißgas wird dabei vorteilhaft ein Schweißgas mit 98 Volumen-Prozent nominell Argon und 2 Volumen-Prozent nominell Kohlendioxid verwendet.

Von besonderem Vorteil ist es ferner, eine Schutzgas-Schweißeinrichtung mit einem Kurzlichtbogen, insbesondere einem energiereduzierten Kurzlichtbogen zu betreiben. Ein solches Verfahren mit Kurzlichtbogen wird auch als Cold-Arc bezeichnet, ein Verfahren mit besonders kaltem Lichtbogen also. Für die Erzielung eines dennoch schmelzstarken Lichtbogens wird besonders vorteilhaft mit einem verstärkten Aufschmelzstromimpuls gearbeitet.

Eine Schutzgas-Schweißeinrichtung wird besonders vorteilhaft mit einem Schweißdraht, oder vorteilhaft auch zwei Schweißdrähten (Twin-Schweißverfahren) mit einem Durchmesser von 0,5 mm bis 3,0 mm, bevorzugt von 1,0 mm bis 1,6 mm, betrieben.

Ein solcher Schweißdraht-Durchmesser ermöglicht eine hohe Schweißgeschwindigkeit und zugleich eine besonders geringe thermisch bedingte Verformung. Besonders bevorzugt sind einzelne Schweißschichten bzw. Schweißlagen mit einer Breite von 6 bis 7 mm. Sofern eine Kontur mittels des erfindungsgemäßen Verfahrens hergestellt werden soll, weist eine Schweißschicht bzw. eine Schweißlage eine Breite von mindestens 2 mm auf.

Der mindestens eine monolithisch zu formende Nabenabschnitt kann bevorzugt während des Herstellens bewegt werden. Mit dem Bewegen wird der mindestens eine monolithisch zu formende Nabenabschnitt dabei an seiner Schweißstelle derart ausgerichtet, dass sich für die aufgebrachte Schweißlage eine optimale Position ergibt. Dabei wird die Schweißlage besonders bevorzugt auf einer waagrechten Oberfläche aufgebracht.

Vorteilhaft ist es auch, wenn die Schweißlage auf eine in Schweißrichtung leicht ansteigende Oberfläche aufgebracht wird. Der Steigungswinkel beträgt vorzugsweise zwischen 5° und 15°, vorteilhaft zwischen 7° und 10°. Der mindestens eine monolithisch zu formende Nabenabschnitt wird entsprechend vorzugsweise derart bewegt, dass am Schweißort der Schutzgas-Schweißeinrichtung eine horizontale Schweißoberfläche oder eine in Schweißrichtung der Schutzgas-Schweißeinrichtung ansteigende Schweißoberfläche vorliegt.

Die Schneckennabe kann mehrere, insbesondere zwei oder drei oder vier oder fünf, Nabenabschnitte, die miteinander verbunden sind, aufweisen. Die verbundenen Nabenabschnitte bilden einen Längsabschnitt der Schneckennabe, vorzugsweise den vollständigen Längsabschnitt der Schneckennabe. Somit kann der zylindrische Längsabschnitt einer Schneckennabe aus mehreren, vorzugsweise gleichartigen oder gleichen Nabenabschnitten gebildet werden. Dies ermöglicht ein einfaches modulartiges Zusammensetzen bzw. Zusammenfügen der Schneckennabe aus einer wahlweisen Anzahl von mehreren Nabenabschnitten.

Die Nabenabschnitte können insbesondere stoffschlüssig und/oder kraftschlüssig miteinander verbunden sein. Hinsichtlich einer stoffschlüssigen Verbindung eignet sich in besonderer Art und Weise eine Schweißverbindung. Dies ermöglicht zum einen eine stabile Verbindung der Nabenabschnitte. Zum anderen handelt es sich um eine vergleichsweise einfache Methode zur Verbindung der Nabenabschnitte, wobei ein entsprechender Schweißvorgang auch automatisiert ausgeführt werden kann. Bei der kraftschlüssigen Verbindung der Nabenabschnitte, insbesondere durch Verschrauben, kann ein Nabenabschnitt bspw. aufgrund von Verschleiß einfach und schnell gelöst und somit ausgetauscht werden. Ferner wird durch eine derartige Verbindung der Nabenabschnitte ein modularer Aufbau der Schneckennabe ermöglicht, sodass die Schneckennabe in unterschiedlichen Baugrößen bzw. Baulängen einfach herstellbar ist.

Die Nabenabschnitte sind vorzugsweise derart miteinander verbunden, dass stegartige Wandungsabschnitte der jeweiligen Nabenabschnitten, insbesondere stegartige Wandungsabschnitte gemäß Unteranspruch 6, derart zueinander positioniert sind, dass über den vollständigen Längsabschnitt der Schneckennabe hinweg ein durchgehend spiralförmig verlaufender Befestigungsabschnitt zur Befestigung einer Schneckenwendel ausgebildet ist. Dies ermöglicht die sichere und automatisierte Befestigung einer Schneckenwendel an der Schneckennabe. In einer weiteren Ausführungsform der Erfindung können in der Umfangswandung mehrerer stegartige Wandungsabschnitte ausgebildet sein. Dies ermöglicht die Ausbildung von mehreren Befestigungsabschnitten zur Befestigung von mehreren Schneckenwendeln.

Mit Hilfe einer erfindungsgemäß gebildeten Schneckennabe wird es vorteilhaft ermöglicht, einzelne Nabenabschnitte von Schneckennaben zu ersetzen bzw. reparieren, sofern diese defekt sind oder Verschleißspuren aufweisen. Dies betrifft auch Nabenabschnitte von Schneckennaben, die zunächst nicht erfindungsgemäß ausgebildet sind bzw. waren, wobei die Schneckennabe nach einer durchgeführten Reparatur einen Nabenabschnitt einer erfindungsgemäßen Schneckennabe aufweist.

Ein weiterer nebengeordneter Aspekt der Erfindung betrifft eine Zentrifugenschnecke mit einer erfindungsgemäßen Schneckennabe und einer Schneckenwendel, die an der Schneckennabe umlaufend angeordnet ist. Vorzugsweise ist die Schneckenwendel an spiralförmig verlaufenden Befestigungsabschnitten der Schneckennabe befestigt. Der mindestens eine spiralförmig verlaufende Befestigungsabschnitt wird vorzugsweise mittels eines stegartigen Wandungsabschnittes der Umfangswandung gebildet.

Es ist möglich, dass die Zentrifugenschnecke mehrere Schneckenwendeln, insbesondere zwei Schneckenwendeln aufweist. In diesem Fall sind in der Umfangswandung des mindestens einen Nabenabschnitts, vorzugsweise der mehreren Nabenabschnitte, mindestens zwei voneinander beabstandet angeordnete stegartige Wandungsabschnitte ausgebildet, um eine Befestigung der beiden Schneckenwendeln zu ermöglichen.

Ein weiterer nebengeordneter Aspekt der Erfindung betrifft eine Vollmantelschneckenzentrifuge, die eine in einer Trommel befindliche Zentrifugenschnecke umfasst, wobei die Zentrifugenschnecke erfindungsgemäß ausgebildet ist und/oder eine erfindungsgemäße Schneckennabe aufweist.

Hinsichtlich der Zentrifugenschnecke sowie hinsichtlich der Vollmantelschneckenzentrifuge wird auf die im Zusammenhang mit der Schneckennabe erläuterten Vorteile verwiesen.

Die Erfindung wird nachstehend mit weiteren Einzelheiten unter Bezug auf die beigefügten Zeichnungen näher erläutert.

Die dargestellten Ausführungsformen stellen Beispiele dar, wie die erfindungsgemäße Schneckennabe bzw. die erfindungsgemäße Zentrifugenschnecke ausgebildet sein kann. Insbesondere werden in den Figuren monolithisch geformte Nabenabschnitte dargestellt, die eine erfindungsgemäße Schneckennabe bilden können.

In den Figuren zeigen:
- Fig. 1: einen Längsschnitt durch eine erfindungsgemäße Zentrifugenschnecke;
- Fig. 2 - 4: unterschiedliche Ausführungsformen hinsichtlich eines monolithisch geformten Nabenabschnitts zur Bildung einer erfindungsgemäßen Schneckennabe.

Im Folgenden werden für gleiche und gleich wirkende Teile dieselben Bezugsziffern verwendet.

In Fig. 1 wird eine erfindungsgemäße Zentrifugenschnecke 10 mit einer erfindungsgemäßen Schneckennabe 20 dargestellt. Die Schneckennabe 20 weist in Längsrichtung R einen zylindrischen Längsabschnitt 11, einen konischen Abschnitt 12 sowie einen Lagerabschnitt 13 auf. Die Abschnitte 11, 12 und 13 weisen die Längsachse L als gemeinsame Achse auf.

Der konische Abschnitt 12 entspricht im vorliegenden Fall dem feststoffseitigen Abschnitt, sofern die dargestellte Zentrifugenschnecke als Teil einer Vollmantelschneckenzentrifuge ausgebildet ist.

Der Lagerabschnitt 13 dient zur Aufnahme eines Lagers, insbesondere eines Schneckenlagers, um die Schneckennabe 20 drehbar zu lagern.

Es ist möglich, dass der Abschnitt 12 in weiteren Ausführungsformen der Erfindung eine von der einfachen Konusform abweichende Form aufweist. Beispielsweise kann der Abschnitt 12 als Zylinderabschnitt und zylindrischer Rohrabschnitt ausgebildet sein. Des Weiteren ist es möglich, dass der Abschnitt 12 eine Doppelkegelstumpf-Form aufweist. Der zylindrischer Längsabschnitt 11 der Schneckennabe 20 ist in Längsrichtung R zwischen dem konischen Abschnitt 12 und dem Lagerabschnitt 13 angeordnet. Die Abschnitte 11, 12 und 13 sind fest miteinander verbunden.

Die Schneckennabe 20 ist radial außen von der Schneckenwendel 60 umgeben. Die Schneckennabe 20 dient also dazu, die Schneckenwendel 60 in radialer Richtung abzustützen, Drehmomente vom Antrieb auf die Schneckenwendel 60 zu übertragen und dabei insbesondere Zugkräfte und Schubkräfte aufzunehmen.

Die Längsrichtung R verläuft im Wesentlichen parallel zur Längsachse L der Schneckennabe 20. Die Längsrichtung R ist im vorliegenden Fall als die Richtung des Transportes des Feststoffaustrages definiert. Der Feststofftransport erfolgt gemäß Darstellung der Fig. 1 von rechts nach links.

Der zylindrische Längsabschnitt 11 ist länger ausgebildet als der konische Abschnitt bzw. feststoffaustragsseitige Abschnitt 12. Der Abschnitt 12 der Schneckennabe 20 ist als ein derartiger Abschnitt zu verstehen, der insbesondere zum Transport des vom zu bearbeitenden Material abgetrennten Feststoffes in Richtung R des Feststoffaustrages dient.

Im dargestellten Beispiel ist der zylindrische Längsabschnitt 11 der Schneckennabe 20 aus vier Nabenabschnitten 30a, 30b, 30c und 30d gebildet. Die monolithisch geformten Nabenabschnitte 30a, 30b, 30c und 30d sind miteinander verbunden, insbesondere miteinander verschweißt. Die beiden Nabenabschnitte 30b und 30c können als mittlere Nabenabschnitte bezeichnet werden. Diese befinden sich zwischen den endseitigen Nabenabschnitten 30a und 30d. Der endseitige Nabenabschnitt 30a bildet somit das zum konischen Abschnitt 12 weisende Endteil bzw. den Endabschnitt des zylindrischen Längsabschnittes 11. Der endseitige Nabenabschnitt 30d bildet hingegen den Endteil bzw. Endabschnitt des zylindrischen Längsabschnittes 11, der zum Lagerabschnitt 13 weist bzw. zum in Relation zum konischen Abschnitt 12 gegenüberliegenden Ende der Schneckennabe 20.

Die Nabenabschnitte 30a - 30d weisen jeweils eine Umfangswandung 31, in der eine Vielzahl von Öffnungen 32 ausgebildet ist, auf. Des Weiteren weist jeder Nabenabschnitt 30a - 30d jeweils eine Querscheibe 40 auf. Die Querscheibe 40 ist jeweils an einer Stirnseite, nämlich an der zweiten Stirnseite 34 des jeweiligen Nabenabschnittes 30a - 30d ausgebildet. Der einzelne Nabenabschnitt 30a - 30d weist jeweils zwei Stirnseiten, nämlich eine erste Stirnseite 33 und eine zweite Stirnseite 34 auf. Die Stirnseiten 33 und 34 begrenzen die Längserstreckung der Umfangswandung in Längsrichtung R. Bei der ersten Stirnseite 33 handelt es jeweils in Längsrichtung R um die erste Stirnseite des jeweiligen Nabenabschnittes 30a - 30d. Die zweite Stirnseite 34 bildet die in Längsrichtung R zweite ausgebildete Stirnseite des jeweiligen Nabenabschnittes 30a - 30d. Die Nabenabschnitte 30a - 30d sind derart miteinander verbunden, dass jeweils die zweite Stirnseite 34 eines Nabenabschnittes mit der ersten Stirnseite 33 des Nabenabschnittes 30a - 30d des benachbarten bzw. anliegenden Nabenabschnittes verbunden ist.

Die Querscheibe 40 befindet sich somit jeweils im Verbindungsbereich zwischen zwei Nabenabschnitten.

Die Länge LN des jeweiligen Nabenabschnittes 30a - 30d beträgt vorzugsweise das 1- bis 2-fache des Durchmessers D des Nabenabschnittes 30a - 30d. Im vorliegenden Fall sind die Nabenabschnitte 30a - 30d alle gleich ausgebildet. Das betrifft auch die Länge LN des Nabenabschnittes sowie des diesbezüglichen Verhältnisses zum jeweiligen Durchmesser D des Nabenabschnittes. Im dargestellten Längsschnitt der Schneckennabe 20 ist zu erkennen, dass in der Umfangswandung 31 mindestens ein stegartiger Wandungsabschnitt 35 ausgebildet ist, der spiralförmig verläuft. Dieser stegartige Wandungsabschnitt 35 bildet an der nach außen weisenden Fläche 36 eine Auflagefläche für die Schneckenwendel 60. An dieser Auflagefläche kann die Schneckenwendel 60 mit der Schneckennabe 20 verbunden werden.

Der stegartige Wandungsabschnitt 35 verläuft über die gesamte Länge LN des Nabenabschnitts 30 hinweg derart, dass mindestens eine 120°-Drehung gebildet ist. Im dargestellten Beispiel wird eine Drehung von mehr als 360° gebildet. Da die Nabenabschnitte 30a - 30d gleich ausgebildet sind, können die Nabenabschnitte 30a - 30d derart zueinander positioniert und aneinander befestigt werden, dass die einzelnen stegartigen Wandungsabschnitte 35 einen hinsichtlich des zylindrischen Längsabschnittes 11 der Schneckennabe 20 durchgängig verlaufenden stegartigen Wandungsabschnitt bilden. Dieser durchgängig verlaufende stegartige Wandungsabschnitt des zylindrischen Längsabschnittes 11 weist vorzugsweise über die gesamte Länge des zylindrischen Längsabschnittes 11 hinweg eine gleichbleibende Steigung auf.

Die Öffnungen 32 der Nabenabschnitte 30a - 30d weisen im vorliegenden Fall jeweils eine Dreiecksform auf. Am Beispiel des endseitigen Nabenabschnitts 30d wird ersichtlich, dass diese Dreiecksform jeweils durch zwei Streben bzw. strebenartige Elemente 37 und einem Teilabschnitt des stegartigen Wandungsabschnittes 35 gebildet ist. Die beiden Öffnungen 32' sind derart zueinander positioniert, dass diese zusammen eine Rautenform bilden. Mehrere Rauten sind wiederum im Nabenabschnitt 30d versetzt zueinander angeordnet. Der stegartige Wandungsabschnitt 35 (der zur Befestigung einer Schneckenwendel dient) verläuft in diesem Ausführungsbeispiel durch die Knotenpunkte 38 der Streben 37. Eine derartige Ausbildung des Nabenabschnitts 30d ermöglicht eine besonders stabile und gleichzeitig leichte Konstruktion des Nabenabschnitts 30d. Im dargestellten Beispiels weisen alle Nabenabschnitte 30a - 30d die gleiche Grundkonstruktion auf.

In Fig. 2 ist ein einzelner monolithisch geformter Nabenabschnitt 30 dargestellt, wie dieser gemäß Fig. 1 einen zylindrischen Längsabschnitt 11 der Schneckennabe 20 bilden kann. Die perspektivische Ansicht zeigt insbesondere die Ausbildung der Querscheibe 40. Die Querscheibe 40 ist im Wesentlichen ringförmig ausgebildet.

Die Ringfläche ist zwischen einer Innenkreiskante 42 und einer Außenkreiskante 43 gebildet.

Die Öffnung 41 ist im Mittelpunkt M der Querscheibe 40 ausgebildet. Der Durchmesser der Öffnung 41 wird durch die Innenkreis-Kante 42 gebildet.

Die Kreisringbreite KB beträgt vorzugsweise höchstens 50 % des Radius r der Querscheibe 40.

Die Öffnung 41 der Querscheibe 40 dient zum einen der Durchführung eines Einlaufrohres. Dies ist insbesondere bei Ausbildung des Nabenabschnittes 30 notwendig, sofern dies beispielsweise an den Positionen der Schneckennabe 20 angeordnet ist, um einen Nabenabschnitt 30c oder 30d zu bilden (siehe Fig. 1). Des Weiteren dient die Öffnung 41 dem Durchlass von Flüssigkeit.

Im Kreisring der Querscheibe sind zusätzliche Öffnungen 44 ausgebildet. Diese sind in radialer Richtung der Querscheibe 40 gleichmäßig verteilt angeordnet. Auch diese Öffnungen 44 dienen als Durchlass für Flüssigkeiten.

Es hat sich gezeigt, dass eine Kreisringbreite KB mit dem angegebenen Höchstmaß zum einen eine ausreichende Stabilität bewirkt und zum anderen einen größtmöglichen Durchlass für Flüssigkeiten bildet.

Die Umfangswandung 31 des Nabenabschnittes 30 ist mit einer offenen Wandungsstruktur ausgebildet. Das heißt, dass die Umfangswandung 31 im vorliegenden Fall eine derartige Anzahl von Öffnungen 32 sowie einen derartigen Öffnungsquerschnitt der Öffnungen 32 aufweist, dass die Umfangswandung 31 insgesamt als eine offene Wandungsstruktur bezeichnet werden kann. Die Öffnungen 32 weisen im vorliegenden Fall im Wesentlichen eine Dreiecksform auf. Die Dreiecksformen der Öffnungen 32 sind derart versetzt und abwechselnd zueinander angeordnet, dass zwischen den Öffnungen 32 ein stegartiger Wandungsabschnitt 35 ausgebildet ist, der in Umfangsrichtung spiralartig verläuft.

Es ist die nach außen weisende Fläche 36 des stegartigen Wandungsabschnittes 35 zu erkennen. An dieser nach außen weisenden Fläche 36 kann eine Schneckenwendel 60 (nicht dargestellt) befestigt werden. Die Öffnungen 32 werden zur Bildung der in diesem Fall dreiecksförmigen Öffnungsquerschnitte durch Streben 37 und Teilabschnitte des stegartigen Wandungsabschnittes 35 gebildet, wobei sich die Streben 37 und der stegartige Wandungsabschnitt 35 jeweils in Längsrichtung R und quer zur Längsrichtung R der Schneckennabe 20 erstrecken. Eine derartige Form eines Nabenabschnittes 30, wobei die Öffnungen 32 versetzt zueinander und hinsichtlich der Form alternierend angeordnet sind, kann insbesondere mittels eines Gussverfahrens hergestellt werden.

In Fig. 3 wird eine alternative Ausführungsform hinsichtlich eines Nabenabschnittes 30 dargestellt. Auch dieser Nabenabschnitt 30 weist an einer Stirnseite eine Querscheibe 40 auf, wobei diese Querscheibe 40 ebenfalls eines Kreisringform aufweist.

Der Nabenabschnitt 30 unterscheidet sich von dem Nabenabschnitt 30 gemäß Ausführungsform der Fig. 2 insbesondere durch die Form der in der Umfangswandung 31 ausgebildeten Öffnungen 32. Die Öffnungen 32 sind hinsichtlich der Größe und Form derart ausgebildet, dass wiederum ein spiralförmig verlaufender stegartiger Wandungsabschnitt 35 mit einer nach außen weisenden Fläche 36 gebildet wird. Die Öffnungen 32 weisen zur Bildung des spiralförmig verlaufenden stegartigen Wandungsabschnittes 35 in Längsrichtung R unterschiedliche Längserstreckungen auf. Des Weiteren unterscheiden sich die Formen der Öffnungen 32 voneinander. Die Öffnungen 32a weisen im Wesentlichen eine viereckige Grundstruktur auf. Die Öffnungen 32b weisen hingegen eine Dreiecksform auf. Dadurch werden die zwischen den Stirnseiten 33 und 34 sowie dem stegartigen Wandungsabschnitt 35 ausgebildeten Abschnitte der Umfangswandung 31 mit größtmöglichen Öffnungen 32 ausgebildet, wobei gleichzeitig ein spiralförmiger Verlauf des stegartigen Wandungsabschnittes 35 ermöglicht wird.

In Fig. 4 wird eine weitere Ausführungsform hinsichtlich eines Nabenabschnittes 30 dargestellt. Diese weist an einer Stirnseite 33 wiederum eine Querscheibe 40 auf. Die Öffnungen 32 weisen wie bereits in Zusammenhang mit der Ausführungsform gemäß Fig. 3 erläutert, unterschiedliche Öffnungsformen auf. Neben dreieckigen Öffnungen 32b sind im Wesentlichen viereckige Öffnungen 32a ausgebildet.

Der Nabenabschnitt 30 weist zwei stegartige Wandungsabschnitte 35a und 35b auf. Die stegartigen Wandungsabschnitte 35a und 35b verlaufen spiralförmig und zueinander beabstandet. Aufgrund des Ausbildens von zwei stegartigen Wandungsabschnitten 35a und 35b können mehrere voneinander beabstandete Schneckenwendeln 60 an einer Schneckennabe befestigt werden. Die stegartigen Wandungsabschnitte 35a und 35b verlaufen beide über die gesamte Länge LN des Nabenabschnitts 30 hinweg und bilden jeweils eine mindestens 120°-Drehung.

Durch Verbinden von mehreren Nabenabschnitten 30, wie dies in Fig. 3 dargestellt ist, kann eine Schneckennabe 20, insbesondere ein zylindrischer Längsabschnitt 11 einer Schneckennabe 20 gebildet werden, der mehrere, insbesondere zwei Schneckenwendeln aufweist.

Aufgrund der Vielzahl und Größe von ausgebildeten Öffnungen 32a und 32b wird wiederum eine offene Wandungsstruktur gebildet. Die Öffnungen 32a und 32b werden von Streben 37 und Teilabschnitten der stegartigen Wandungsabschnitte 35a und 35b gebildet.

### Bezugszeichenliste

- 10: Zentrifugenschnecke
- 11: zylindrischer Längsabschnitt
- 12: konischen Abschnitt
- 13: Lagerabschnitt
- 20: Schneckennabe
- 30, 30a, 30b, 30c, 30d: Nabenabschnitt
- 31: Umfangswandung
- 32, 32', 32a, 32b: Öffnung Umfangswandung
- 33: erste Stirnseite
- 34: zweite Stirnseite
- 35, 35a, 35b: stegartiger Wandungsabschnitt
- 36: nach außen weisende Fläche
- 37: Strebe
- 38: Knotenpunkt
- 40: Querscheibe
- 41: Öffnung Querscheibe
- 42: Innenkreis-Kante
- 43: Außenkreis-Kante
- 44: verteilt angeordnete Öffnungen
- 60: Schneckenwendel
- L: Längsachse
- LN: Länge Nabenabschnitt
- D: Durchmesser Nabenabschnitt
- R: Längsrichtung
- r: Radius Querscheibe
- M: Mittelpunkt Querscheibe
- KB: Kreisringbreite

## Patentansprüche

1. Schneckennabe (20) für eine Zentrifugenschnecke (10), umfassend mindestens einen monolithisch geformten Nabenabschnitt (30), insbesondere mindestens zwei miteinander verbundene monolithisch geformte Nabenabschnitte (30),
wobei der mindestens eine Nabenabschnitt (30) eine Umfangswandung (31) und zwei Stirnseiten (33, 34) aufweist und in der Umfangswandung (31) eine Vielzahl von Öffnungen (32) ausgebildet ist,
**dadurch gekennzeichnet, dass**
der Nabenabschnitt (30) mindestens eine Querscheibe (40) aufweist.

2. Schneckennabe (20) nach Anspruch 1,
**dadurch gekennzeichnet, dass**
die Länge (LN) des Nabenabschnitts (30) das 0,5 bis 3-Fache, insbesondere das 0,75 bis 2,5-Fache, insbesondere das 1 bis 2-Fache, des Durchmessers (D) des Nabenabschnitts (30) beträgt.

3. Schneckennabe (20) nach Anspruch 1 oder 2,
d**adurch gekennzeichnet,** dass
die mindestens eine Querscheibe (40) an einer Stirnseite (33, 34) des Nabenabschnitts (30) ausgebildet ist.

4. Schneckennabe (20) nach einem der Ansprüche 1 bis 2,
**dadurch gekennzeichnet, dass**
die mindestens eine Querscheibe (40) in Längsrichtung (R) des Nabenabschnitts (30) an einer Position ausgebildet ist, die im Wesentlichen der Längenhalbierenden der Länge (LN) des Nabenabschnitts (30) entspricht.

5. Schneckennabe (30) nach einem der vorangegangenen Ansprüche,
**dadurch gekennzeichnet, dass**
die mindestens eine Querscheibe (40) ringförmig ausgebildet ist und/oder mindestens eine im Mittelpunkt (M) der Querscheibe (40) ausgebildete Öffnung (41) und/oder mehrere außenumfänglich ausgebildete Öffnungen und/oder mehrere in Umfangsrichtung verteilt angeordnete Öffnungen (44) aufweist.

6. Schneckennabe (20) nach einem der vorangegangenen Ansprüche,
**dadurch gekennzeichnet, dass**
in der Umfangswandung (32) mindestens ein stegartiger Wandungsabschnitt (35) ausgebildet ist, der in der in Umfangsrichtung spiralartig verläuft und über die gesamte Länge (LN) des Nabenabschnitts hinweg mindestens eine 120 ° Drehung, insbesondere eine 180 ° Drehung oder eine 360 ° Drehung, bildet.

7. Schneckennabe (20) nach Anspruch 6,
**dadurch gekennzeichnet, dass**
die in der Umfangswandung (31) ausgebildeten Öffnungen (32) in Umfangsrichtung derart spiralartig angeordnet sind, dass, vorzugsweise zwischen in Längsrichtung (R) benachbarten Öffnungen (32), mindestens ein stegartiger Wandungsabschnitt (35) ausgebildet ist, der in Umfangsrichtung spiralartig verläuft und über die gesamte Länge (LN) des Nabenabschnitts (30) hinweg mindestens eine 120 ° Drehung, insbesondere eine 180 ° Drehung oder eine 360 ° Drehung, bildet.

8. Schneckennabe (20) nach einem der vorangegangenen Ansprüche, insbesondere nach Anspruch 6 oder 7,
**gekennzeichnet durch**
mehrere, die Öffnungen (32) der Umfangswandung (31) begrenzende Stege (37), wobei sich die Stege (37), insbesondere die Stege (37) und der mindestens eine stegartige Wandungsabschnitt (35), jeweils in Längsrichtung (R) und quer zur Längsrichtung der Schneckennabe (20) erstrecken.

9. Schneckennabe (20) nach einem der vorangegangenen Ansprüche,
**dadurch gekennzeichnet, dass**
in der Umfangswandung (31) eine derartige Anzahl von Öffnungen (32) ausgebildet ist und/oder die Öffnungen (32) der Umfangswandung (31) einen derartigen Öffnungsquerschnitt aufweisen, dass die Umfangswandung (31) als offene Wandungsstruktur ausgebildet ist, wobei als eine offene Wandungsstruktur eine derartige Wandungsstruktur zu verstehen ist, die in Umfangsrichtung einen höheren Anteil an Öffnungen als an geschlossenen Flächen aufweist.

10. Schneckennabe (20) nach einem der vorangegangenen Ansprüche,
**dadurch gekennzeichnet, dass**
der mindestens eine Nabenabschnitt (30) als Gusskörper ausgebildet ist.

11. Schneckennabe (20) nach einem der Ansprüche 1 bis 9,
**dadurch gekennzeichnet, dass**
der mindestens eine Nabenabschnitt (30) mittels 3D-Druckverfahren hergestellt ist.

12. Schneckennabe (20) nach einem der vorangegangenen Ansprüche,
**gekennzeichnet durch**
mehrere, insbesondere zwei oder drei oder vier oder fünf, Nabenabschnitte (30), die miteinander verbunden sind, insbesondere stoffschlüssig und/oder kraftschlüssig miteinander verbunden sind, und mindestens einen Längsabschnitt (11) der Schneckennabe (20), vorzugweise den vollständigen Längsabschnitt (11) der Schneckennabe (20), bilden.

13. Schneckennabe (20) nach Anspruch 12,
**dadurch gekennzeichnet, dass**
die Nabenabschnitte (30) derart miteinander verbunden sind, dass stegartige Wandungsabschnitte (35) der Nabenabschnitte (30), insbesondere stegartige Wandungsabschnitte (35) nach Anspruch 7, derart zueinander positioniert sind, dass über den vollständigen Längsabschnitt (11) der Schneckennabe (20) hinweg ein durchgehend spiralförmig verlaufender Befestigungsabschnitt zur Befestigung einer Schneckenwendel (60) ausgebildet ist.

14. Zentrifugenschnecke (10) mit einer Schneckennabe (20) nach einem der vorhergehenden Ansprüche 1 bis 13 und mindestens einer Schneckenwendel (60), die an der Schneckennabe (20) umlaufend angeordnet ist.

15. Vollmantelschneckenzentrifuge mit einer Zentrifugenschnecke (10) nach Anspruch 14 und/oder einer Schneckennabe (20) nach einem der Ansprüche 1 bis 13.

## Claims

1. A screw hub (20) for a centrifuge screw (10), comprising at least one monolithically formed hub section (30), in particular at least two monolithically formed hub sections (30), which are connected to one another,
wherein the at least one hub section (30) has a circumferential wall (31) and two front sides (33, 34) and a plurality of openings (32) is formed in the circumferential wall (31),
**characterized in that**
the hub section (30) has at least one transverse disk (40).

2. The screw hub (20) according to claim 1,
**characterized in that**
the length (LN) of the hub section (30) is 0.5 to 3 times, in particular 0.75 to 2.5 times, in particular 1 to 2 times, the diameter (D) of the hub section (30).

3. The screw hub (20) according to claim 1 or 2,
**characterized in that**
the at least one transverse disk (40) is formed on a front side (33, 34) of the hub section (30).

4. The screw hub (20) according to one of claims 1 to 2,
**characterized in that**
in the longitudinal direction (R) of the hub section (30), the at least one transverse disk (40) is formed at a position, which corresponds essentially to the length bisector of the length (LN) of the hub section (30).

5. The screw hub (20) according to one of the preceding claims,
**characterized in that** a transverse disk (40) is formed in a ring-shaped manner and/or has at least one opening (41) formed in the center point (M) of the transverse disk (40) and/or several openings formed on the outer circumference and/or several openings (44) arranged so as to be distributed in the circumferential direction.

6. The screw hub (20) according to one of the preceding claims,
**characterized in that**
at least one web-like wall section (35) is formed in the circumferential wall (32), which wall section runs spirally in the circumferential direction and forms at least a 120° degree rotation, in particular a 180° degree rotation or a 360° rotation across the entire length (LN) of the hub section.

7. The screw hub (20) according to claim 6,
**characterized in that**
the openings (32) formed in the circumferential wall (31) are arranged spirally in the circumferential direction in such a way that, preferably between openings (32) adjacent in the longitudinal direction (R), at least one web-like wall section (35) is formed, which runs spirally in the circumferential direction and which forms at least a 120° degree rotation, in particular a 180° degree rotation or a 360° rotation across the entire length (LN) of the hub section (30).

8. The screw hub (20) according to one of the preceding claims,
in particular according to claim 6 or 7,
**characterized by**
several webs (37) delimiting the openings (32) of the circumferential wall (31), wherein the webs (37), in particular the webs (37) and the at least one web-like wall section (35), in each case extend in the longitudinal direction (R) and transversely to the longitudinal direction of the screw hub (20).

9. The screw hub (20) according to one of the preceding claims,
**characterized in that**
such a number of openings (32) is formed in the circumferential wall (31) and/or the openings (32) of the circumferential wall (31) have such an opening cross section that the circumferential wall (31) is formed as open wall structure, wherein such a wall structure is to be understood as an open wall structure, which has a higher proportion of openings than of closed surfaces in the circumferential direction.

10. The screw hub (20) according to one of the preceding claims,
**characterized in that**
the at least one hub section (30) is formed as cast body.

11. The screw hub (20) according to one of claims 1 to 9,
**characterized in that**
the at least one hub section (30) is produced by means of a 3D printing process.

12. The screw hub (20) according to one of the preceding claims,
**characterized by**
several, in particular two or three or four or five, hub sections (30), which are connected to one another, in particular connected to one another by means of a substance-to-substance bond and/or in a non-positive manner, and form at least one longitudinal section (11) of the screw hub (20), preferably the complete longitudinal section (11) of the screw hub (20).

13. The screw hub (20) according to claim 12,
**characterized in that**
the hub sections (30) are connected to one another in such a way that web-like wall sections (35) of the hub sections (30), in particular web-like wall sections (35) according to claim 7, are positioned relative to one another in such a way that a continuously spirally running fastening section for fastening a screw flight (60) is formed across the complete longitudinal section (11) of the screw hub (20).

14. A centrifuge screw (10) with a screw hub (20) according to one of the preceding claims 1 to 13 and at least one screw flight (60), which is circumferentially arranged on the screw hub (20).

15. A solid bowl screw centrifuge with a centrifuge screw (10) according to claim 14 and/or a screw hub (20) according to one of claims 1 to 13.

## Revendications

1. Moyeu de vis (20) pour une vis centrifuge (10), comprenant au moins une portion de moyeu (30) de façonnage monolithique, notamment au moins deux portions de moyeu (30) de façonnage monolithique, assemblées l'une avec l'autre,
l'au moins un portion de moyeu (30) comportant une paroi périphérique (31) et deux faces frontales (33, 34) et dans la paroi périphérique (31) étant conçue une pluralité d'orifices (32),
**caractérisé en ce que**
la portion de moyeu (30) comprend au moins un disque transversal (40).2

2. Moyeu de vis (20) selon la revendication 1,
**caractérisé en ce que**
la longueur (LN) de la portion de moyeu (30) s'élève à au moins de 0,5 à 3 fois, notamment à de 0,75 à 2,5 fois, notamment à 1 à 2 fois le diamètre (D) de la portion de moyeu (30).

3. Moyeu de vis (20) selon la revendication 1 ou 2, **caractérisé en ce que**
l'au moins un disque transversal (40) est conçu sur une face frontale (33, 34) de la portion de moyeu (30).

4. Moyeu de vis (20) selon l'une quelconque des revendications 1 à 2,
**caractérisé en ce que**
l'au moins un disque transversal (40) est conçu dans la direction longitudinale (R) de la portion de moyeu (30) sur une position qui correspond sensiblement à la bissectrice de longueur de la longueur (LN) de la portion de moyeu (30).

5. Moyeu de vis (20) selon l'une quelconque des revendications précédentes, **caractérisé en ce que**
l'au moins un disque transversal (40) est conçu de forme annulaire et / ou comporte au moins un orifice (41) conçu dans le point médian (M) du disque transversal (40) et / ou plusieurs orifices conçus sur la périphérie extérieure et / ou plusieurs orifices (44) placés en distribution dans la direction périphérique.

6. Moyeu de vis (20) selon l'une quelconque des revendications précédentes,
**caractérisé en ce que**
dans la paroi périphérique (32) est conçue au moins un portion de paroi (35) en forme de barrette, qui dans la direction périphérique s'écoule en forme de spirale et qui sur l'ensemble de la longueur (LN) de la portion de moyeu créé au moins une rotation de 120 °, notamment une rotation de 180 ° ou une rotation de 360 °.

7. Moyeu de vis (20) selon la revendication 6,
**caractérisé en ce que**
les orifices (32) conçus dans la paroi périphérique (31) sont placés en forme de spirale dans la direction périphérique de telle sorte, que de préférence entre des orifices (32) voisins dans la direction longitudinale (R), soit conçue au moins une portion de paroi (35) en forme de barrette, qui dans la direction périphérique, s'écoule en forme de spirale et qui sur l'ensemble de la longueur (LN) de la portion de moyeu (30) créé au moins une rotation de 120 °, notamment une rotation de 180 ° ou une rotation de 360 °.

8. Moyeu de vis (20) selon l'une quelconque des revendications précédentes,
notamment selon la revendication 6 ou 7,
**caractérisé par**
plusieurs barrettes (37) délimitant des orifices (32) de la paroi périphérique (31), les barrettes (37), notamment les barrettes (37) et l'au moins une portion de paroi (35) en forme de barrette s'étendant chacune dans la direction longitudinale (R) et à la transversale de la direction longitudinale du moyeu de vis (20).

9. Moyeu de vis (20) selon l'une quelconque des revendications précédentes, **caractérisé en ce que**
dans la paroi périphérique (31) est conçu un nombre d'orifices (32) tel et / ou **en ce que** les orifices (32) de la paroi périphérique (31) comportent une section transversale d'orifice telle, que la paroi périphérique (31) soit conçue en tant que structure de paroi ouverte, étant entendu en tant que structure de paroi ouverte une structure de paroi qui dans la direction périphérique comporte une part plus élevée d'orifices que sur des surfaces fermées.

10. Moyeu de vis (20) selon l'une quelconque des revendications précédentes, **caractérisé en ce que**
l'au moins une portion de moyeu (30) est conçue sous la forme d'un corps moulé.

11. Moyeu de vis (20) selon l'une quelconque des revendications 1 à 9, **caractérisé en ce que**
l'au moins une portion de moyeu (30) est fabriquée au moyen d'un procédé d'impression en **3D.**

12. Moyeu de vis (20) selon l'une quelconque des revendications précédentes, **caractérisé par**
plusieurs, notamment deux ou trois ou quatre ou cinq portions de moyeu (30), qui sont assemblées les unes avec les autres, notamment par conjugaison de matières et / ou par complémentarité de forme et constituent au moins une portion longitudinale (11) du moyeu de vis (20), de préférence la portion longitudinale (11) complète du moyeu de vis (20).

13. Moyeu de vis (20) selon la revendication 12, **caractérisé en ce que**
les portions de moyeu (30) sont assemblées les unes avec les autres de telle sorte que des portions de paroi (35) en forme de barrette des portions de moyeu (30), notamment des portions de paroi (35) selon la revendication 7 soient positionnées les unes par rapport aux autres de telle sorte que sur la portion longitudinale (11) complète du moyeu de vis (20) soit conçue une portion de fixation s'écoulant en continu en forme de spirale, destinée à fixer une hélice de vis (60).

14. Vis centrifuge (10) pourvue d'un moyeu de vis (20) selon l'une quelconque des revendications 1 à 13 précédentes et d'au moins une hélice de vis (60), qui est placée en périphérie sur le moyeu de vis (20).

15. Centrifugeuse à vis à bol plein, dotée d'une vis centrifuge (10) selon la revendication 14 et / ou d'un moyeu de vis (20) selon l'une quelconque des revendications 1 à 13.
